# EUROPÄISCHE PATENTSCHRIFT

(11) **EP 0 417 436 B1**
(45) Veröffentlichungstag und Bekanntmachung des Hinweises auf die Patenterteilung: **25.01.1995**
(21) Anmeldenummer: 90114136.6
(22) Anmeldetag: 24.07.1990
(51) Int. Cl.: B65D 1/16, B21D 51/26, B65D 6/02

(54) **Zweiteilige Getränkedose aus Metall**
Two-piece metal can for beverages
Boîtes de boisson métalliques en deux pièces

(30) Priorität: 15.09.1989 DE 3930937
(43) Veröffentlichungstag der Anmeldung: 20.03.1991
(73) Patentinhaber: Schmalbach-Lubeca AG, 38112 Braunschweig (DE)
(72) Erfinder: Bolte, Georg, Dr. Dipl.-Chem., D-3303 Vechelde (DE); Pietzsch, Joachim, Dipl.-Ing., D-3300 Braunschweig (DE)
(74) Vertreter: Fricke, Joachim, Dr.

(56) Entgegenhaltungen:
- EP-A- 0 337 500
- WO-A-83/02577
- GB-A- 1 345 040
- US-A- 3 942 673
- US-A- 3 998 174

## Beschreibung

Das technische Gebiet der Erfindung sind die zweiteiligen Getränkedosen aus Metall. Die Erfindung betrifft eine solche Getränkedose gemäß dem Oberbegriff des Anspruches 1. Sie ist in der Fig. 10 der WO-A-83/2577 dargestellt.

Die erwähnte Figur des Standes der Technik zeigt einen Dosenrumpf aus Aluminium mit profiliertem Boden für - unter Überdruck stehende - Getränke. Die Blechdicke des Bodenbereiches dieser Dose liegt bei 0.295mm und größer. Gegenstand der Erörterung der erwähnten Figur ist der Bodenzwischenbereich. Er befindet sich zwischen dem kalottenförmig gewölbten zentralen Bodenabschnitt und dem Behälterrumpf. Der Boden-Zwischenbereich hat eine V-förmige Struktur, wobei die beiden Schenkel des im Querschnitt V-förmigen Boden-Zwischenbereiches aus der Vertikalen der Dose nach außen geneigt und verschieden lang sind. Außerdem ist der tiefste Punkt der V-Form leicht abgerundet. Der - im Querschnitt also V-förmige - Boden-Zwischenbereich hat zur Folge, daß zwei kegelstumpfförmige Bodenabschnitte entstehen, ein innerer Bodenabschnitt und ein äußerer Bodenabschnitt. Der innere Bodenabschnitt ist derjenige, um den sich die Fig. 10 des Standes der Technik bemüht, er soll sich **im wesentlichen parallel** zu der Längsachse des Rumpfes der zweiteiligen Getränkedose erstrecken. Im wesentlichen parallel zur Längsachse heißt, daß er gegenüber der Horizontalen einen Winkel von β=90° haben soll. Der Stand der Technik schlägt nun vor, daß dieser Wandabschnitt eine geringe Winkelneigung nach außen - aus der Vertikalen - erhält, so daß er bei Herausnehmen des diesbezüglichen Werkzeuges zurückspringt, um ihn in die erwähnte "im wesentlichen parallele" Lage zu bringen. Im Stand der Technik wird dazu ein Winkel von ± 5° vorgeschlagen, welcher Winkel sicherstellt, daß der kegelstumpfförmige Wandbereich zurückspringt und im wesentlichen parallel zur Längsachse zu liegen kommt.

Anders die Erfindung.

Sie sieht ihre **Aufgabe** darin, eine Dose zu schaffen, die bei ausreichender Innendruck-Stabilität aus wesentlich dünneren Blechen hergestellt werden kann, ohne daß sich an dem Verhältnis von Füllvolumen zur Gesamthöhe der Dose etwas ändert.

Das wird mit der technischen Lehre der Erfindung erreicht, deren wesentliche Merkmale im Anspruch 1 angegeben sind.

Die Erfindung erreicht das vorgenannte Ziel dadurch, daß der kegelstumpfförmige innere Bodenabschnitt und der kegelstumpfförmige äußere Bodenabschnitt einen U-förmigen Querschnitt erhalten, wobei beide kegelstumpfförmigen Bodenabschnitte aus der Horizontalen geneigt sind, und zwar so, daß der Neigungswinkel α des kegelstumpfförmigen äußeren Bodenabschnittes größer oder gleich dem Neigungswinkel β des kegelstumpfförmigen inneren Bodenabschnittes ist. Beide Winkel werden auf die "Horizontale" bezogen, die eine Bezugsebene ist, die senkrecht zu der "Vertikalen" (Dosenachse) ist.

Der Winkel β des inneren Bodenabschnittes kann sich aus dem Verhältnis zweier Radien bestimmen (R₂/R₁), wobei R₁ der Krümmungsradius des Zentral-Bodenbereiches und R₂ der Kugel-Abschnittsradius des erwähnten Zentral-Bodenbereiches ist (Anspruch 2).

Besonders günstig ist es, wenn die kegelstumpfförmigen Bodenabschnitte in etwa gleiche Neigung haben und diese Neigung die Neigung des Krümmungsradius des Zentral-Bodenbereiches ist (R_{1R}), dessen Pfeilende auf dem Schnittpunkt mit dem Kugel-Abschnittsradius des Zentral-Bodenbereiches liegt (Anspruch 3). Eine bevorzugte Wanddicke in dem Bereich des Bodens liegt unter 0.28mm (Anspruch 5). Eine solche Reduzierung der Blechdicke wird erst möglich durch die erwähnte Winkelbeziehung des Boden-Zwischenabschnittes. Eine vorteilhafte Beabstandung der beiden erwähnten kegelstumpfförmigen Bodenabschnitte nennt Anspruch 4, sie beträgt 2mm.

Mit der Erfindung wird erreicht, daß die Blechdicke reduzierbar wird und Materialaufwand herabgesetzt werden kann. Das bestimmt und senkt entscheidend die Herstellungskosten. Besonders vermeidet die Erfindung das im Stand der Technik noch auftretende Umspringen des Zentral-Bodenbereiches, auch wenn deutlich geringere Blechdicken eingesetzt werden als im Stand der Technik. Die hohe Formstabilität - auch bei Innendrücken von größer als 6 bar - kann garantiert werden, obwohl die in Massenfertigung hergestellten Dosen unter wesentlicher Einsparung von Material und Kosten fertigbar werden. Das beruht auf dem Zusammenhang zwischen innerem kegelförmigen Wandabschnitt und sich daran im wesentlichen rechtwinklig anschließenden (beginnenden) Zentral-Bodenabschnitt, der dadurch mit hoher Zuverlässigkeit gegen jede Umspringtendenz gesichert ist.

Weitere Varianten, den Dosenboden herzustellen, sind in US-A-3,942,677, EP-A2 337 500, GB-A-1,345,040 und US-A-3,998,174 sowie US-A-4,147,271 oder DE-A-27 23 700 dargestellt, die aber von der eingangs eingehend dargelegten WO-A-83/2577 weiter abliegen und deshalb hier nicht näher erörtert werden.

Ausführungs**beispiele** der Erfindung sollen deren Verständnis vertiefen.

Es zeigen:
**Figur 1** im senkrechten Schnitt den unteren Abschnitt des Behälterteiles einer zweiteiligen Getränkedose herkömmlicher Ausführung.
**Figur 2** zeigt in ähnlicher Darstellung wie **Figur 1** den Behälterteil der zweiteiligen Getränkedose gemäß der Erfindung.
**Figur 3** veranschaulicht im vergößerten Maßstabe noch besser die Einzelheiten der Bodengeometrie, während
**Figur 4** die Zusammenhänge zwischen den verschiedenen, die Bodengeometrie bestimmenden Größen veranschaulicht.

Bei der in **Figur 1** gezeigten üblichen Getränkedose handelt es sich um eine solche mit herkömmlichem Bodenprofil. Der zylindrische Rumpf 1 der durch Tiefziehen und Abstreckziehen einstückig hergestellten Dose weist einen äußeren ringförmigen Bodenabsschnitt 3 auf, der Kegelstumpfform aufweist. Sein kleinerer Durchmesser weist nach unten und ist über einen Bodenzwischenabschnitt in Form eines Krümmungsradius mit einem zentralen, kalottenförmig gewölbten Bodenabschnitt 4 verbunden. Der Bodenzwischenabschnitt ist mit 5 bezeichnet. Der zentrale Abschnitt 4 des Bodens 2 nimmt den größeren Teil des Durchmessers des Bodens ein. Sein Radius ist wesentlich größer als der halbe Dosendurchmesser. Die Dose ist rotationssymmetrisch bezogen auf die Behölterachse 6 ausgebildet.

In Figur 2 ist demgegenüber die Bodengeometrie der zweiteiligen Getränkedose nach der Erfindung gezeigt. Auch bei der Dose 7 geht der zylindrische Rumpf 8 über einen Krümmungsradius in einen äußeren kegelstumpfförmigen Bodenabschnitt 9 über. Dessen in axialer Richtung tieferliegender Bereich von kleinstem Durchmesser ist über einen Bodenzwischenabschnitt 11 mit dem zentralen Bodenabschnitt 10 verbunden, der wiederum kalottenförmig gewölbt ausgebildet ist und in das Innere des Behälters vorspringt.

Figur 2 zeigt zugleich die Dose 7 in einem Stapel mit einer darunterliegenden Dose 12, deren nach außen kalottenförmig gewölbter Deckel 13 über eine eine Kegelstumpffläche bildende Naht 14 mit dem Rumpf der Dose 12 verbunden ist. Der äußere kegelstumpfförmige Bodenabschnitt 9 ist so geneigt und so bemessen, daß er, wie dies die Figur 2 zeigt, beim Stapeln in die kegelstumpfförmige Naht 14 eingreift und so einen sicheren wackelfreien Stand gewährleistet. Die Bodengeometrie der neuen Dose ermöglicht jedoch auch ein sicheres Stapeln in Verbindung mit anderen Deckelformen und anderen Verbindungsnähten zwischen Deckel und Behälterteil der zweiteiligen Getränkedose.

Einzelheiten der Bodengeometrie ergeben sich besser noch aus der Figur 3, in der eine Bodenhälfte in größerem Maßstabe wiedergegeben ist. Der zylindrische Rumpf 8 geht über einen kleinen Krümmungsradius 16 in den kegelstumpfförmigen äußeren Bodenabschnitt 9 über. Desgleichen ist der Rand des kalottenförmig gewölbt vorspringenden zentralen Bodenabschnittes 10 mit einer Randkrümmung 17 versehen, mit der der zentrale Bodenabschnitt an den Bodenzwischenabschnitt 11 stetig angeschlossen ist. Der Bodenzwischenabschnitt 11 ist in der dargestellten, bevorzugten Ausführungsform im Querschnitt von U-förmiger Gestalt, wobei die beiden Schenkel außen durch den kegelstumpfförmigen äußeren Bodenabschnitt 9 und innen durch einen kegelstumpfförmigen Wandbereich 18 des Bodenzwischenabschnittes 11 gebildet wird. Der schmalere Durchmesser beider kegelstumpfförmigen Wandbereiche liegt axial weiter unten und der Behälterachse näher als die weiteren Ränder dieser Randabschnitte.

Die beiden kegelstumpfförmigen Wandbereiche 9 und 18 sind in der bevorzugten Ausführungsform über einen im Querschnitt kreisbogenförmigen Wandabschnitt 19 miteinander verbunden.

Wie aus Figur 4 hervorgeht, bildet der äußere kegelstumpfförmige Bodenabschnitt 9 mit einer senkrecht zur Behälterachse verlaufenden Ebene einen Winkel α. Dieser kann zwischen 20 und 60° liegen und beträgt vorzugsweise etwa 40°. Der kegelstumpfförmige Wandbereich 18 des Bodenzwischenabschnittes 11 bildet mit der gleichen Ebene einen Winkel β. Dieser Winkel wird bevorzugt in Abhängigkeit sowohl von dem Krümmunsradius R₁ als auch von dem Kugelabschnittsradius R₂ des zentralen Bodenbereiches 10 gewählt. Die Bestimmung erfolgt zweckmäßigerweise nach der Gleichung
Es hat sich gezeigt, daß eine bevorzugte Neigung des kegelstumpfförmigen Wandbereiches 18 dann erreicht wird, wenn dieser Abschnitt parallel zu dem Krümmungsradius R_{1R} verläuft, dessen Pfeilspitze auf die Pfeilspitze des Kugelabschnittsradius R₂ trifft, wie dies in Figur 4 dargestellt ist.

Der Winkel β kann gleich groß oder kleiner als der Winkel α sein. Bevorzugt sind beide Winkel gleich, so daß die beiden kegelstumpfförmigen Wandbereiche zueinander und zu dem Radius R_{1R} parallel verlaufen.

Die Längen l₁ des äußeren kegelstumpfförmigen Bodenabschnittes bzw. l₂ des kegelstumpfförmigen Wandbereiches 18 des Bodenzwischenabschnittes 11 sind veränderbar, wobei l₂ bei dem bevorzugten Ausführungsbeispiel deutlich kleiner als l₁ ist. Die Länge l₂ kann auch Null sein, so daß der Krümmungsradius r₂, der die beiden kegelstumpfförmigen Wandbereiche miteinander verbindet näher an die Behälterachse heranreicht als der Krümmungsradius r₃, der den Bodenzwischenabschnitt 11 mit dem zentralen Abschnitt 10 in Figur 3 bzw. 27 in Figur 4 verbindet. Der Radius r₂ kann zwischen etwa 0,5 und 4 mm liegen und beträgt vorzugsweise etwa 1 bis 1,5 mm.

Die Bodenwanddicke kann deutlich unter 0,28 mm liegen, ohne daß die Innendruckstabilität des Bodens gemindert wird.

In Figur 3 sind unterschiedliche Neigungen des kegelstumpfförmigen Wandbereiches 18 bei 19a und 19b gestrichelt angedeutet.

Für die Innenlackierung der Dosen mit der besonderen Bodengeometrie wird zweckmäßigerweise die bekannte Elektrotauchlackierung eingesetzt, da diese eine problemlose und zuverlässige Lackierung aller Bereiche des Bodens gewährleistet.

Die Herstellung der neuen Bodengeometrie erfordert keine besonderen Maßnahmen außer, daß nach dem Tiefzieh- und Abstreckvorgang ein weiterer Verformungsvorgang eingeschaltet wird.

## Patentansprüche

1. Zweiteilige Getränkedose aus Metall
- mit einem Unterteil (7) aus einem Rumpfabschnitt (8)
- mit einem einstückig damit verbundenen profilierten Boden, der einen - zum Inneren der Dose kalottenförmig gewölbt vorspringenden - zentralen Bodenabschnitt (10) mit einem Durchmesser (2R₂) aufweist, der größer als der halbe Dosendurchmesser ist; und mit einem kreisförmigen Randbereich (17), der über einen kegelstumpfförmigen inneren Bodenabschnitt (18) mit einem kegelstumpfförmigen äußeren Bodenabschnitt (9) verbunden ist, der an seinem weiteren Ende in den Dosenrumpf (8) übergeht und mit einer senkrecht zur Behälterachse verlaufenden Bezugsebene einen Neigungswinkel (α) zwischen 20° und 60° bildet;
- wobei der Durchmesser (21; 2R₂) des kreisförmigen Randbereiches (17) des zentralen Bodenabschnittes (10) größer als der kleinste Durchmesser (20) des durch die inneren und äußeren Bodenabschnitte (9, 18) gebildeten Boden-Zwischenabschnittes (11) ist;
**dadurch gekennzeichnet,**
- daß der kegelstumpfförmige innere Bodenabschnitt (18) mit dem kegelstumpfförmigen äußeren Bodenabschnitt (9) einen U-förmigen Querschnitt (9, 19, 18) des Boden-Zwischenabschnittes (11) bestimmt;
- daß der Neigungswinkel (α) des kegelstumpfförmigen äußeren Bodenabschnittes (9) größer (19a) oder gleich (19b) dem Neigungswinkel (β) des kegelstumpfförmigen inneren Bodenabschnittes (18) - jeweils bezogen auf eine senkrecht zur Behälterachse verlaufende Bezugsebene - ist.

2. Zweiteilige Getränkedose nach Anspruch 1,
**dadurch gekennzeichnet,**
daß der Neigungswinkel (β) des kegelstumpfförmigen inneren Bodenabschnittes (18) des Bodenzwischenabschnittes (11) auf die Querschnittsform des zentralen Bodenabschnittes (10; 27) nach der Beziehung $\text{cos β = R2/R1}$ abgestimmt ist, wobei R1 der Krümmungsradius des zentralen Bodenabschnittes (10; 27) und R2 sein Kugelabschnittsradius ist.

3. Zweiteilige Getränkedose nach Anspruch 1 oder 2,
**dadurch gekennzeichnet,**
daß der kegelstumpfförmige äußere Bodenabschnitt (9) eine Neigung gegenüber der Behälterachse aufweist, die etwa gleich der Neigung desjenigen Krümmungsradius (R_{1R}) des zentralen Bodenbereiches (10; 27) ist, dessen Pfeilende auf dem Schnittpunkt des Bodenbereiches (10) mit dem Kugelabschnittsradius (R₂) liegt.

4. Zweiteilige Getränkedose nach einem der Ansprüche 1 bis 3,
**dadurch gekennzeichnet,**
daß der Abstand der beiden kegelstumpfförmigen Bodenabschnitte (9, 18) zwischen etwa 1mm und 4mm, vorzugsweise etwa 2mm, beträgt.

5. Zweiteilige Getränkedose nach einem der voranstehenden Ansprüche,
**dadurch gekennzeichnet,**
daß die Wanddicke in den Bereichen des Bodens (9, 19, 18; 11; 10; 27) unter 0,28mm liegt.

## Claims

1. A bipartite drinks can of metal construction
- comprising a lower part (7) of a body suction (8) - and a shaped base connected integrally therewith which comprises a central base section (10) of diameter (2R₂) greater than half the can diameter and projecting in a dome-shaped curved manner into the interior of the can; and with a circular peripheral region (17) which is joined to a truncated cone-shaped outer base section (9) via a truncated cone-shaped inner base section (18), the peripheral region (17) becoming the can body (8) at its far end and forming an angle of inclination (α) between 20° and 60° to a reference plane extending perpendicularly to the container axis;
- whereby the diameter (21; 2R₂) of the circular peripheral region (17) of the central base section (10) is greater than the lowest diameter (20) of the intermediate base section (11) formed by the inner and outer base sections (9, 18);
characterised in that,
- the truncated cone-shaped inner base section (18), together with the truncated cone-shaped outer base section (9), defines a U-shaped cross-section (9, 19, 18) of the intermediate base section (11);
- the angle of inclination (α) of the truncated cone-shaped outer base section (9) is greater than (19a), or equal to (19b), the angle of inclination (β) of the truncated cone-shaped inner base section (18) - in each case relative to a reference plane extending perpendicularly to the container axis.

2. A bipartite drinks can according to claim 1,
characterised in that,
the angle of inclination (β) of the truncated cone-shaped inner base section (18) of the intermediate base section (11) is matched to the cross-sectional shape of the central base section (10; 27) according to the relationship $\text{cos β = R2/R1}$ , where R1 is the radius of curvature of the central base section (10; 27) and R2 is its spherical segment radius.

3. A bipartite drinks can according to either claim 1 or claim 2,
characterised in that,
the truncated cone-shaped outer base section (9) has an inclination towards the container axis which is approximately equal to the inclination of that radius of curvature (R_{1R}) of the central base region (10; 27) which has the end of its arrow on the intersection of the base region (10) with the spherical segment radius (R₂).

4. A bipartite drinks can according to any one of claims 1 to 3,
characterised in that,
the distance between the two truncated cone-shaped base sections (9, 18) is between approximately 1 and 4 mm, and is preferably approximately 2 mm.

5. A bipartite drinks can according to any one of the preceding claims,
characterised in that,
the thickness of the wall in the region of the base (9, 19, 18; 11; 10; 27) is less than 0.28 mm.

## Revendications

1. Boîte métallique à boissons, comprenant deux parties et comportant
- une partie inférieure (7) constituée d'une zone (8) formant corps,
- un fond profilé, relié d'un seul bloc à ladite partie et muni d'une zone centrale de fond (10) - faisant saillie, avec bombement en forme de calotte, vers l'espace interne de la boîte - qui présente un diamètre (2R₂) plus grand que le rayon de la boîte ; et une région marginale circulaire (17) reliée, par l'intermédiaire d'une zone inférieure tronconique interne (18), à une zone inférieure tronconique externe (9) qui fusionne dans le corps (8) de la boîte à son extrémité distale et forme, avec un plan de référence s'étendant perpendiculairement à l'axe du récipient, un angle d'inclinaison (α) compris entre 20° et 60° ;
- le diamètre (21 ; 2R₂) de la région marginale circulaire (17) de la zone centrale de fond (10) étant plus grand que le diamètre minimal (20) de la zone inférieure intermédiaire (11), formée par les zones inférieures interne et externe (9, 18) ;
caractérisée par le fait
- que la zone inférieure tronconique interne (18) détermine, avec la zone inférieure tronconique externe (9), une section transversale en U (9, 19, 18) de la zone inférieure intermédiaire (11) ;
- que l'angle d'inclinaison (α) de la zone inférieure tronconique externe (9) est inférieur (19a) ou égal (19b) à l'angle d'inclinaison (β) de la zone inférieure tronconique interne (18) - respectivement par rapport à un plan de référence s'étendant perpendiculairement à l'axe du récipient -.

2. Boîte à boissons en deux parties, selon la revendication 1,
caractérisée par le fait
que l'angle d'inclinaison (β) de la zone inférieure tronconique interne (18) de la zone inférieure intermédiaire (11) est coordonné avec la configuration de section transversale de la zone centrale de fond (10 ; 27), selon la relation $\text{cos β = R2/R1}$ , R1 étant le rayon de courbure de la zone centrale de fond (10 ; 27), et R2 le rayon de sa calotte sphérique.

3. Boîte à boissons en deux parties, selon la revendication 1 ou 2,
caractérisée par le fait
que la zone inférieure tronconique externe (9) présente, par rapport à l'axe du récipient, une inclinaison sensiblement égale à l'inclinaison du rayon de courbure (R_{1R}) de la zone centrale de fond (10 ; 27) dont l'extrémité de la flèche se trouve au point d'intersection entre la zone de fond (10) et le rayon (R₂) de la calotte sphérique.

4. Boîte à boissons en deux parties, selon l'une des revendications 1 à 3,
caractérisée par le fait
que l'espacement entre les deux zones inférieures tronconiques (9, 18) est compris entre environ 1 mm et 4 mm et mesure, de préférence, environ 2 mm.

5. Boîte à boissons en deux parties, selon l'une des revendications précédentes,
caractérisée par le fait
que l'épaisseur de paroi est inférieure à 0,28 mm dans les régions du fond (9, 19, 18 ; 11 ; 10 ; 27).
